# EUROPÄISCHE PATENTANMELDUNG

(11) **EP 4 756 211 A1**
(43) Veröffentlichungstag der Anmeldung: **10.06.2026**
(21) Anmeldenummer: 25213693.2
(22) Anmeldetag: 05.11.2025
(51) Int. Cl.: F02M 37/00

(54) **VORRICHTUNG**

(30) Priorität: 05.12.2024 DE 102024004067
(71) Anmelder: Hydac Filtertechnik GmbH, 66280 Sulzbach/Saar (DE)
(72) Erfinder: Kreibig, Micha, 66132 Saarbrücken (DE)
(74) Vertreter: Bartels und Partner, Patentanwälte

(57) **Zusammenfassung**

2. Vorrichtung zum Steuern von Fluidströmen zwischen einem Fluidspeicher (1), wie einem Vorratstank, und einem Verbraucher (2), wie einem Motor, zumindest aufweisend
- eine erste Fluidanschlussstelle (1. FAS) für die Zufuhr von Fluid aus dem Fluidspeicher (1),
- eine zweite Fluidanschlussstelle (2. FAS) für die Abfuhr von Fluid an den Verbraucher (2),
- eine dritte Fluidanschlussstelle (3. FAS) für die Zufuhr von Fluid, das vom Verbraucher (2) stammt,
- eine vierte Fluidanschlussstelle (4. FAS) für die Abfuhr von Fluid in den Fluidspeicher (1),
- eine erste (10) und eine zweite (12) Fluidverbindung zwischen der ersten Fluidanschlussstelle (1. FAS) und der zweiten Fluidanschlussstelle (2. FAS) bzw. zwischen der dritten (3. FAS) und der vierten (4. FAS) Fluidanschlussstelle,
dadurch gekennzeichnet, dass zwischen die erste (10) und die zweite (12) Fluidverbindung ein Thermo-Bypassventil (TBV) geschaltet ist, das ausgehend von einem unbetätigten Zustand ausschließlich von der Temperatur in der ersten Fluidverbindung (10) ansteuerbar ist und dass in die zweite Fluidverbindung (12) ein Rückschlagventil (RSV) geschaltet ist, das in Richtung der vierten Fluidanschlussstelle (4. FAS) öffnet.

## Beschreibung

Die Erfindung betrifft eine Vorrichtung zum Steuern von Fluidströmen zwischen einem Fluidspeicher, wie einem Vorratstank, und einem Verbraucher, wie einem Motor, zumindest aufweisend
- eine erste Fluidanschlussstelle für die Zufuhr von Fluid aus dem Fluidspeicher,
- eine zweite Fluidanschlussstelle für die Abfuhr von Fluid an den Verbraucher,
- eine dritte Fluidanschlussstelle für die Zufuhr von Fluid, das von dem Verbraucher stammt,
- eine vierte Fluidanschlussstelle für die Abfuhr von Fluid in den Fluidspeicher,
- eine erste und eine zweite Fluidverbindung zwischen der ersten Fluidanschlussstelle und der zweiten Fluidanschlussstelle bzw. zwischen der dritten und der vierten Fluidanschlussstelle.

Durch EP 1 843 036 B1 ist eine Vorrichtung zum Steuern der Temperatur von Brennstoff bekannt, der an einem Motor bereitgestellt wird, wobei die Vorrichtung aufweist:
einen ersten Einlass zum Aufnehmen von Brennstoff aus einem Brennstofftank,
einen zweiten Einlass zum Aufnehmen von Brennstoff, der von einem Motor zurückgegeben wird,
einen ersten Auslass zum Durchlassen von Brennstoff an einen Motor,
einen zweiten Auslass zum Durchlassen von Brennstoff an einen Brennstofftank und ein Ventil zum Leiten von Brennstoff, der von dem Motor zurückerhalten wurde über den zweiten Einlass an einen oder beide der ersten und zweiten Auslässe, wobei das Ventil derart betreibbar ist, dass es einen kontinuierlich einstellbaren Teil des von dem zweiten Einlass aufgenommenen Brennstoffs zwischen den ersten und zweiten Auslässen aufteilt und wobei das Aufteilen des Flusses von den kombinierten Brennstofftemperaturen des Brennstoffs von den ersten und zweiten Einlässen gesteuert wird.

Für die Realisierung des Merkmals, nämlich dass das Aufteilen des Flusses von den kombinierten Brennstofftemperaturen des Brennstoffs sowohl von den ersten als auch von den zweiten Einlässen gesteuert wird, dient eine Ventileinrichtung nach der Figur 7, deren Ventilkörper eine Schlitzanordnung in Form zweier Öffnungen "from port 1" und "from port 3"aufweist.

Ausgehend von diesem Stand der Technik liegt der Erfindung die Aufgabe zugrunde eine Vorrichtung zum Steuern von Fluidströmen zwischen einem Fluidspeicher und einem Verbraucher zu schaffen, die funktionssicher im Gebrauch und kostengünstig in der Realisierung ist.

Eine dahingehende Aufgabe löst eine Vorrichtung mit den Merkmalen des Patentanspruches 1 in seiner Gesamtheit. Dadurch, dass gemäß dem kennzeichnenden Teil des Patentanspruches 1 zwischen die erste und die zweite Fluidverbindung ein Thermo-Bypassventil geschaltet ist, das ausgehend von einem unbetätigten Zustand ausschließlich von der Temperatur in der ersten Fluidverbindung ansteuerbar ist, und dass in die zweite Verbindungsleitung ein Rückschlagventil geschaltet ist, das in Richtung der vierten Fluidanschlussstelle öffnet, ist insgesamt mit zwei an sich konstruktiv einfach aufbauenden Ventilen eine funktionssichere Vorrichtung zum Steuern von Fluidströmen zwischen einem Fluidspeicher, wie einem Vorratstank, und einem Verbraucher, wie einem Motor, geschaffen. Darüber hinaus lässt sich sowohl das Thermo-Bypassventil als auch das Rückschlagventil kostengünstig erhalten, so dass insgesamt die Herstellkosten für die Gesamt-Vorrichtung verringert sind.

Bei einer bevorzugten Ausführungsform der erfindungsgemäßen Vorrichtung ist vorgesehen, dass für die Ansteuerung des Thermoelementes des Thermo-Bypassventils ein Temperaturabgriff an einer Anschlussstelle in der ersten Fluidverbindung zwischen der ersten und der zweiten Fluidanschlussstelle erfolgt. Dergestalt lässt sich an relevanter Stelle der Temperaturabgriff vornehmen, so dass das Thermo-Bypassventil unmittelbar zur Steuerung der Fluidströme ansprechen kann.

Bei einer weiteren bevorzugten Ausführungsform der erfindungsgemäßen Vorrichtung ist vorgesehen, dass das Rückschlagventil, vorzugsweise in Form eines federbelasteten Rückschlagventils, in die zweite Fluidverbindung zwischen der vierten Fluidanschlussstelle und einer weiteren Anschlussstelle für das Thermo-Bypassventil geschaltet ist. Das dahingehende Rückschlagventil "spannt" den Fluidstrom in Richtung auf die Abgabeseite mit dem Fluidspeicher vor, so dass kein Gas/Luft über die vierte Fluidanschlussstelle in das Motorsystem gelangen kann.

Bei einer weiteren bevorzugten Ausführungsform der erfindungsgemäßen Vorrichtung ist vorgesehen, dass die Fluidanschlussstellen, die Fluidverbindungen, das Thermo-Bypassventil und das Rückschlagventil in einem Funktionsblock zusammengefasst sind, das an Teilen eines Filtergehäuses eines Fluidfilters festlegbar ist. Obwohl wesentliche Komponenten der Vorrichtung dergestalt in einem Hauptsteuer- oder Funktionsblock zusammengefasst sind, ist das Thermo-Bypassventil vom Rückschlagventil jedenfalls räumlich getrennt, so dass das jeweils eine Ventil in seiner Funktionsweise nicht störend durch das jeweils andere Ventil beeinflusst ist. Dennoch ist durch das Zusammenfassen der genannten Komponenten in einem Block ein platzsparender Aufbau geschaffen, der als Austauschmodul sich im Rahmen der Wartung gegen einen vorhandenen Funktionsblock vor Ort ohne Weiteres tauschen lässt und des Weiteren sind dergestalt auch Nachrüstungen an bereits bestehende Versorgungsvorrichtungen ermöglicht.

Bei einer weiteren bevorzugten Ausführungsform der erfindungsgemäßen Vorrichtung ist vorgesehen, dass der Funktionsblock ein Gehäuse besitzt, das an zwei einander gegenüberliegenden Seiten und vorzugsweise zueinander konzentrisch angeordnet die erste und die zweite Fluidanschlussstelle aufweist und dass die dazwischenliegende erste Fluidverbindung einen Aufnahmeraum im Gehäuse für die Aufnahme des Thermo-Bypassventils aufweist. Dergestalt ist in hemmnisfreier Weise eine turbulenzfreie Fluidströmung ermöglicht, was sich energetisch als günstig erweist. Vorzugsweise ist hierbei ferner vorgesehen, dass quer zur Betätigungsrichtung eines Ventilschließgliedes des Thermo-Bypassventils die zweite Fluidverbindung verläuft, die endseitig jeweils in die dritte und die vierte Fluidanschlussstelle ausmündet und dass das Ventilschließglied eine dritte Fluidverbindung zwischen der zweiten Fluidverbindung und dem Aufnahmeraum im Gehäuse ansteuert.

Bei einer weiteren bevorzugten Ausführungsform der erfindungsgemäßen Vorrichtung ist vorgesehen, dass das Thermo-Bypassventil mit seinem Thermoelement im Aufnahmeraum seitlich von Fluid umströmt ist, das von der ersten Fluidanschlussstelle zur zweiten Fluidanschlussstelle strömt. Dergestalt kommt das Thermoelement des Thermo-Bypassventils in direkten Kontakt mit dem Fluid, so dass eine direkte wärmeübertragende Ansteuerung zeitnah erreicht ist.

Bei einer weiteren bevorzugten Ausführungsform der erfindungsgemäßen Vorrichtung ist vorgesehen, dass das Ventilschließglied entgegen der Wirkung eines Energiespeichers, wie einer Ventilfeder, bei niedrigen Temperaturen in eine die dritte Fluidverbindung freigebende Stellung gelangt und bei höheren Temperaturen diese dritte Fluidverbindung sukzessive sperrt. Dergestalt ist eine Androsselung des Fluidstroms erreicht, was ein harmonisches Steuerungsverhalten ermöglicht. Bevorzugt ist dabei vorgesehen, dass die Wirk- oder Betätigungsachsen von Thermo-Bypassventil und Rückschlagventil senkrecht aufeinander stehen.

Gegenstand der Erfindung ist auch eine Fluidversorgung zumindest bestehend aus
- einem Fluidspeicher,
- einem Verbraucher,
- einer dazwischen angeordneten Vorrichtung, wie vorstehend vorgestellt,
- einem Fluidfilter, und
- einer Fluidpumpe, insbesondere in Form einer Vorförderpumpe. Dergestalt ist die Vorrichtung mit allen wesentlichen Funktionskomponenten platzsparend innerhalb einer Maschine unterbringbar, die insbesondere über einen Kraftstofftank und einen Verbrennungsmotor verfügt, wie einen Dieselmotor.

Im Folgenden ist die Vorrichtung anhand eines Ausführungsbeispiels nach der Zeichnung näher erläutert. Dabei zeigen in prinzipieller und nicht maßstäblicher Darstellung die
- Figur 1: in der Art eines Fluidkreislaufes die wesentlichen Komponenten einer Fluidversorgung; und
- Figur 2: in teilweiser Längsschnittdarstellung eine Ansicht auf eine Vorrichtung wie sie in der Fluidversorgung nach der Figur 1 verbaut ist.

Die Figur 1 zeigt in der Art einer prinzipiellen Schaltplandarstellung eine Vorrichtung zum Steuern von Fluidströmen zwischen einem Fluidspeicher 1, wie einem Vorratstank für Brennstoff, beispielsweise in Form von Dieselkraftstoff, und einem Verbraucher 2, wie einem Motor, beispielsweise in Form eines Dieselmotors, der für seinen Betrieb Dieselkraftstoff aus dem Fluidspeicher 1 in Form des Vorrats- oder Kraftstofftanks verbrennt.

Die Vorrichtung weist des Weiteren eine erste Fluidanschlussstelle (1. FAS) für die Zufuhr von Fluid aus dem Fluidspeicher 1 sowie eine zweite Fluidanschlussstelle (2. FAS) für die Abfuhr von Fluid an den Verbraucher 2 auf, der bei einer Verwendung von Dieselkraftstoff auf seiner Eingangsseite in üblicher Weise mit einem Common-Rail-System 3 versehen sein kann. Ferner ist eine dritte Fluidanschlussstelle (3. FAS) für die Zufuhr von Fluid vorgesehen, das über einen Motorrücklauf 4 vom Verbraucher 2 stammt. Eine vierte Fluidanschlussstelle (4. FAS) dient wiederum der Abfuhr von Fluid in den Fluidspeicher 1. Des Weiteren ist vorgesehen, dass eine erste 10 und eine zweite 12 Fluidverbindung zwischen der ersten (1. FAS) und der zweiten (2. FAS) Fluidanschlussstelle bzw. zwischen der dritten (3. FAS) und der vierten (4. FAS) Fluidanschlussstelle in den als Ganzes mit 5 bezeichneten Versorgungskreislauf geschaltet ist.

Die zweite Fluidanschlussstelle (2. FAS) ist in Fluidförderrichtung gesehen ausgangsseitig an einen Fluidfilter 6 angeschlossen, der der Abreinigung von partikulärer Verschmutzung aus dem Fluidstrom dient und der über einen Leckageabfluss 7 verfügt, der an den Fluidspeicher 1 respektive den Vorratstank angeschlossen ist. Ausgangsseitig ist der Fluidfilter 6 an eine Hydro- oder Fluidpumpe 8 angeschlossen, die ausgangsseitig wiederum Fluid mit vorgebbarem Druck an einen Hauptfilter (HF) liefert, der dem Abreinigen von partikulärer Verschmutzung dient und das von Fluidfilter 6 und Hauptfilter (HF) abgereinigte Fluid, regelmäßig in Form des Dieselkraftstoffes, gelangt über das Common-Rail-System 3 an den Verbraucher 2, regelmäßig in Form eines Dieselmotors. Überschüssiger, nicht verbrauchter Kraft- oder Brennstoff gelangt dann über den Motorrücklauf 4 unter Passieren des Hauptfilters (HF) im Rahmen des Versorgungskreislaufes 5 zurück an die dritte Fluidanschlussstelle (3. FAS). Neben dem Motorrücklauf 4 ist also im Rahmen des Versorgungskreislaufes 5 auch ein Zulauf 9 zur Versorgung des Verbrauchers 2 mit Fluid aus dem Fluidspeicher 1 vorhanden.

Wie sich weiter aus der prinzipiellen Schaltplandarstellung nach der Figur 1 ergibt, ist zwischen die erste 10 und die zweite Fluidverbindung 12 ein Thermo-Bypassventil (TBV) geschaltet, das ausschließlich von der Temperatur in der ersten Fluidverbindung 10 ansteuerbar ist, wobei in die zweite Fluidverbindung 12 ein Rückschlagventil (RSV), vorzugsweise in Form eines federbelasteten Rückschlagventils (RSV), geschaltet ist, das in Richtung der vierten Fluidanschlussstelle (4. FAS) öffnet und in Richtung der dritten Fluidanschlussstelle (3. FAS) sperrt. Sowohl die erste 10 als auch die zweite Fluidverbindung mit ihren fluidführenden Leitungsabschnitten sind Bestandteil des als Ganzes mit 5 bezeichneten Versorgungskreislaufes. Ferner ist in Figur 1 das Thermo-Bypassventil (TBV) in seiner geöffneten Stellung gezeigt, bei der es die beiden Fluidverbindungen 10, 12 fluidführend miteinander verbindet.

Für die Ansteuerung des Thermo-Bypassventils (TBV) dient ein Thermoelement 13, regelmäßig gebildet durch ein sogenanntes Wachsteil als integraler Bestandteil des Thermo-Bypassventiles (TBV). Für den benötigten Temperaturabgriff an einer Anschlussstelle 14 in der ersten Fluidverbindung 10 zwischen der ersten (1. FAS) und der zweiten (2. FAS) Fluidanschlussstelle ist das Thermoelement 13 in permanenter Fluidverbindung mit der genannten Anschlussstelle 14. Das Rückschlagventil (RSV) ist in die zweite Fluidverbindung 12 zwischen der vierten (4. FAS) Fluidanschlussstelle und einer weiteren Anschlussstelle 16 für einen Abzweig mit einem Thermo-Bypassventil (TBV) geschaltet.

Bei einer besonders bevorzugten Ausführungsform ist dabei vorgesehen, dass die Fluidanschlussstellen (1. bis 4. FAS), die Fluidverbindungen 10, 12, das Thermo-Bypassventil (TBV) sowie das Rückschlagventil (RSV) in einem Funktionsblock 17 zusammengefasst sind, an dem Teile eines Filtergehäuses 18 des Fluidfilters 6 festlegbar sind, was sich insbesondere aus der Darstellung nach der Figur 2 ergibt. Der Funktionsblock 17 als solcher weist ein Gehäuse 20 auf, das an zwei einander gegenüberliegenden Seiten und vorzugsweise zueinander konzentrisch angeordnet die erste (1. FAS) und die zweite (2. FAS) Fluidanschlussstelle aufweist, wobei die dazwischen liegende erste Fluidverbindung 10 einen Aufnahmeraum 22 im Gehäuse 20 für die Aufnahme des Thermo-Bypassventils (TBV) mit seinem Thermoelement 13 aufweist.

Wie sich weiter aus der Figur 2 ergibt, ist das Filtergehäuse 18 entlang seiner Oberseite lösbar mit der Unterseite des Funktionsblock-Gehäuses 20 lösbar verbunden, beispielsweise verschraubt, so dass ein verbrauchtes Filterelement des Fluidfilters 6 rasch gegen ein unverbrauchtes Neuelement im Bedarfsfall getauscht werden kann. Wie sich weiter aus der Figur 2 ergibt, verläuft quer zur Betätigungsrichtung eines Ventilschließgliedes 23 des Thermo-Bypassventils (TBV) die zweite Fluidverbindung 12, die endseitig jeweils in die dritte (3. FAS) und die vierte (4. FAS) Fluidanschlussstelle ausmündet, wobei das Ventilschließglied 23 eine dritte Fluidverbindung 24 zwischen der zweiten Fluidverbindung 12 und dem Aufnahmeraum 22 im Gehäuse 20 des Funktionsblockes 17 ansteuert. Das Thermo-Bypassventil (TBV) mit seinem Thermoelement 13 im Aufnahmeraum 22 ist seitlich permanent von Fluid umströmt, das von der ersten Fluidanschlussstelle (1. FAS) zur zweiten Fluidanschlussstelle (2. FAS) strömt.

Bei niedrigen Fluid-Temperaturen ist das Ventilschließglied 23 entgegen der Wirkung eines Energiespeichers, wie einer Ventilfeder 26, in einer die dritte Fluidverbindung 24 freigebenden Stellung, so dass das im Motorücklauf 4 befindliche Fluid über die dritte Fluidanschlussstelle (3. FAS) und das Thermo-Bypassventil (TBV) direkt weiter an die zweite Fluidanschlussstelle (2. FAS) des Funktionsblockes 17 geleitet wird, um dergestalt in einer Art Kurzschlussbetrieb unter Umgehung des Fluidspeichers 1 überschüssigen Kraftstoff direkt an den Verbraucher 2 zurückzuleiten. Bei höheren Temperaturen hingegen wird diese dritte Fluidverbindung 24 sukzessive mittels des Thermo-Bypassventiles (TBV) gesperrt und erhitzter im Rücklauf 4 befindlicher Kraftstoff gelangt zur weiteren Abkühlung entgegen der Vorspannwirkung des Rückschlagventiles (RSV) zurück in den Fluidspeicher 1 für einen erneuten Entnahmevorgang über den Zulauf 9 zum Verbraucher 2 respektive Dieselmotor. Insbesondere beim Starten des Verbrauchers 2 in Form der jeweiligen Verbrennungskraftmaschine ist dann sichergestellt, dass überflüssiger, nicht verbrauchter Kraftstoff im teilweise erwärmten Zustand über das Thermo-Bypassventil (TBV) direkt wieder an den Verbraucher 2 zurückgeführt wird, was dessen Anlaufverhalten motorseitig verbessert. Unbenommen hiervon bleibt eine zentrale Fluidversorgung aus dem Fluidspeicher 1 an den Verbraucher 2 über den direkten Weg im Zulauf 9 unter Einbezug des Fluidfilters 6 der Vorförderpumpe 8 und dem Hauptfilter (HF).

Für einen gut funktionierenden Wirkmechanismus ist vorgesehen, dass die Wirk- oder Betätigungsachsen von Thermo-Bypassventil (TBV) und Rückschlagventil (RSV) senkrecht aufeinander stehen, so dass dergestalt zwischen den Ventilen ein ausgesprochen kurzer Fluidweg realisiert ist.

Die vorstehend vorgestellte Fluidversorgung besteht also zumindest aus
- einem Fluidspeicher 1,
- einem Verbraucher 2,
- einer dazwischen angeordneten Vorrichtung wie vorgestellt,
- einem Fluidfilter 7 und
- einer Fluidpumpe 8.

## Patentansprüche

1. Vorrichtung zum Steuern von Fluidströmen zwischen einem Fluidspeicher (1), wie einem Vorratstank, und einem Verbraucher (2), wie einem Motor, zumindest aufweisend
- eine erste Fluidanschlussstelle (1. FAS) für die Zufuhr von Fluid aus dem Fluidspeicher (1),
- eine zweite Fluidanschlussstelle (2. FAS) für die Abfuhr von Fluid an den Verbraucher (2),
- eine dritte Fluidanschlussstelle (3. FAS) für die Zufuhr von Fluid, das vom Verbraucher (2) stammt,
- eine vierte Fluidanschlussstelle (4. FAS) für die Abfuhr von Fluid in den Fluidspeicher (1),
- eine erste (10) und eine zweite (12) Fluidverbindung zwischen der ersten Fluidanschlussstelle (1. FAS) und der zweiten Fluidanschlussstelle (2. FAS) bzw. zwischen der dritten (3. FAS) und der vierten (4. FAS) Fluidanschlussstelle,
**dadurch gekennzeichnet, dass** zwischen die erste (10) und die zweite (12) Fluidverbindung ein Thermo-Bypassventil (TBV) geschaltet ist, das ausgehend von einem unbetätigten Zustand ausschließlich von der Temperatur in der ersten Fluidverbindung (10) ansteuerbar ist und dass in die zweite Fluidverbindung (12) ein Rückschlagventil (RSV) geschaltet ist, das in Richtung der vierten Fluidanschlussstelle (4. FAS) öffnet.

2. Vorrichtung nach Anspruch 1, **dadurch gekennzeichnet, dass** für die Ansteuerung des Thermoelementes (13) des Thermo-Bypassventils (TBV) ein Temperaturabgriff an einer Anschlussstelle (14) in der ersten Fluidverbindung (10) zwischen der ersten (1. FAS) und der zweiten Fluidanschlussstelle (2. FAS) erfolgt.

3. Vorrichtung nach Anspruch 1 oder 2, **dadurch gekennzeichnet, dass** das Rückschlagventil (RSV), vorzugsweise in Form eines federbelasteten oder schwerkraftbetätigten Rückschlagventils (RSV), in die zweite Fluidverbindung (12) zwischen der vierten Fluidanschlussstelle (4. FAS) und einer weiteren Anschlussstelle (16) für das Thermo-Bypassventil (TBV) geschaltet ist.

4. Vorrichtung nach einem der vorstehenden Ansprüche, **dadurch gekennzeichnet, dass** die Fluidanschlussstellen (1. bis 4. FAS), die Fluidverbindungen (10, 12), das Thermo-Bypassventil (TBV) und das Rückschlagventil (RSV) in einem Funktionsblock (17) zusammengefasst sind, das an Teilen eines Filtergehäuses (18) des Fluidfilters (6) festlegbar ist.

5. Vorrichtung nach einem der vorstehenden Ansprüche, **dadurch gekennzeichnet, dass** der Funktionsblock (17) ein Gehäuse (20) besitzt, das an zwei einander gegenüberliegenden Seiten und vorzugsweise zueinander konzentrisch angeordnet die erste (1. FAS) und die zweite (2. FAS) Fluidanschlussstelle aufweist und dass die dazwischenliegende erste Fluidverbindung (10) einen Aufnahmeraum (22) im Gehäuse (20) für die Aufnahme des Thermo-Bypassventils (TBV) aufweist.

6. Vorrichtung nach einem der vorstehenden Ansprüche, **dadurch gekennzeichnet, dass** quer zur Betätigungsrichtung eines Ventilschließgliedes (23) des Thermo-Bypassventils (TBV) die zweite Fluidverbindung (12) verläuft, die endseitig jeweils in die dritte (3. FAS) und die vierte (4. FAS) Fluidanschlussstelle ausmündet und dass das Ventilschließglied (23) eine dritte Fluidverbindung (24) zwischen der zweiten Fluidverbindung (12) und dem Aufnahmeraum (22) im Gehäuse (20) ansteuert.

7. Vorrichtung nach einem der vorstehenden Ansprüche, **dadurch gekennzeichnet, dass** das Thermo-Bypassventil (TBV) mit seinem Thermoelement (13) im Aufnahmeraum (22) seitlich von Fluid umströmt ist, das von der ersten Fluidanschlussstelle (1. FAS) zur zweiten Fluidanschlussstelle (2. FAS) strömt.

8. Vorrichtung nach einem der vorstehenden Ansprüche, **dadurch gekennzeichnet, dass** das Ventilschließglied (23) entgegen der Wirkung eines Energiespeichers, wie einer Ventilfeder (26), bei niedrigen Temperaturen in einer die dritte Fluidverbindung (24) freigebenden Stellung ist und bei höheren Temperaturen diese dritte Fluidverbindung (24) sukzessive sperrt.

9. Vorrichtung nach einem der vorstehenden Ansprüche, **dadurch gekennzeichnet, dass** die Wirk- oder Betätigungsachsen von Thermo-Bypassventil (TBV) und Rückschlagventil (RSV) senkrecht aufeinander stehen.

10. Fluidversorgung zumindest bestehend aus
- einem Fluidspeicher (1),
- einem Verbraucher (2),
- einer dazwischen angeordneten Vorrichtung nach einem der vorstehenden Ansprüche,
- einem Fluidfilter (17), und
- einer Fluidpumpe (8).
